# EUROPÄISCHE PATENTSCHRIFT

(11) **EP 0 040 853 B1**
(45) Veröffentlichungstag und Bekanntmachung des Hinweises auf die Patenterteilung: **14.09.1983**
(21) Anmeldenummer: 81104038.5
(22) Anmeldetag: 26.05.1981
(51) Int. Cl.: F21Q 3/00, F21Q 1/00

(54) **Signalleuchte**
Signal lamp
Lampe de signalisation

(30) Priorität: 27.05.1980 DE 3020097
(43) Veröffentlichungstag der Anmeldung: 02.12.1981
(73) Patentinhaber: AUER-SOG Glaswerke GmbH, D-37575 Bad Gandersheim (DE)
(72) Erfinder: Willing, Achim, Dr.-Ing., D-8604 Doschendorf (DE)
(74) Vertreter: Rasper, Joachim, Dr.

## Beschreibung

Die Erfindung betrifft eine Signalleuchte mit einer Lichtquelle, einer der Lichtquelle zugeordneten Lichtbündeloptik, einer Streuscheibe für das austretende Licht, die übereinander angeordnete Streuelemente aufweist, deren obere Hälften geneigt von oben oder waagerecht einfallendes Fremdlicht nach unten ablenken, und mit in Höhe der Übergänge zwischen den benachbarten Streuelementen zwischen der Lichtquelle und der Streuscheibe angeordneten waagerechten Lamellen mit lichtabsorbierenden Oberseiten.

Eine derartige Signalleuchte ist bereits bekannt (DE-A-28 35 808). Diese bekannte Signalleuchte dient als Kraftfahrzeugleuchte. Die einzelnen übereinander angeordneten Streuelemente sind von Linsen mit Zyllnderflächen gebildet, die im wesentlichen symmetrisch im Zwischenraum zwischen benachbarten Lamellen angeordnet sind. Die waagerechten Lamellen sollen der Entstehung von Phantomllcht entgegenwirken, das dadurch zustande kommt, daß einfallendes Fremdlicht wie beispielsweise flach einfallendes Sonnenlicht von der Signalleuchte reflektiert wird. Derartiges Phantomlicht kann zu einer Verwechslung mit einem in Wirklichkeit nicht abgegebenen Signal führen und somit schwere Folgen auslösen. Es ist jedoch ersichtlich, daß bei sehr flachem Fremdlichteinfall das Fremdlicht nicht mehr auf die Lamellen auftrifft und absorbiert wird. Zwar kann versucht werden, durch eine Verringerung des Abstandes zwischen benachbarten Lamellen sowie durch eine Erhöhung der Lamellentiefe in Richtung der optischen Achse der Leuchte die Absorptionswirkung zu verbessern, diese Maßnahmen bedeuten jedoch zugleich eine wesentliche Schwächung des im -Betriebszustand austretenden Signallichts, das gleichfalls absorbiert wird, und damit einen unerwünscht hohen Energieverbrauch.

Aus diesen Gründen sind bei der bekannten Signalleuchte auf der Außenseite der Abdeckscheibe nicht reflektierende Querstreifen in Höhe der waagerechten Lamellen vorgesehen. Der auf diese Querstrelfen auftreffende Anteil des einfallenden Fremdlichts kann zur Phantombildung nicht beitragen. Andererseits sind die Querstreifen in denjenigen Bereichen angeordnet, durch die das beim Betrieb der Leuchte abgegebene Signallicht infolge der Wirkung der linsenförmigen Streuelemente nicht hindurchtritt.

Auf diese Weise läßt sich die Phantomlichtunterdrückung jedoch nur in begrenztem Maße verbessern. Insbesondere wird die lichtabsorbierende Wirkung der Lamellenoberseiten nicht erhöht. Zwar lenken bei der bekannten Ausbildung die oberen Hälften der Zylinderlinsen bzw. Streuelemente geneigt von oben bis waagerecht einfallendes Fremdlicht verstärkt nach unten auf die Lamellen, dafür wird aber durch die unteren Hälften der Zylinderlinsen bzw. Streuelemente umgekehrt entsprechend einfallendes Fremdlicht nach oben in eine mehr waagerechte Richtung umgelenkt und dabei an einem Auftreffen auf die Lamellen gehindert. Damit wird ein an sich positiver Effekt der oberen Linsenhälften wieder zunichte gemacht. Im übrigen ist es von Nachteil, daß bei der bekannten Signalleuchte Querstreifen auf der Außenseite der Abdeckscheibe angebracht werden müssen, wobei eine genaue Abstimmung und Ausrichtung auf die Streuscheibe und die Lamellen vorgenommen werden muß, um nachteilige Auswirkungen zu vermeiden.

Bei einer Verkehrsleuchte (Verkehrsampel) ist das Phantomlichtproblem besonders gravierend. Eine Verkehrsampel muß eine unverwechselbare Information liefern, so daß stets eindeutig feststellbar ist, ob eine bestimmte Farbe aufleuchtet oder nicht. Dabei erfordert der Betriebszustand eine Signallichtstärke bzw. Leuchtdichte, die nach unten durch eine Mindestauffälligkeit und nach oben durch die Gefahr einer Blendung bei dunkler Umgebung sowie durch die Forderung nach einem geringen Energieverbrauch bei heller Umgebung begrenzt wird. Dementsprechend können Verkehrsleuchten nicht mit beliebig großer Helligkeit betrieben werden, um eine Verwechslung mit einem vergleichsweise schwachen Phantomlicht auszuschließen, das durch Reflexionen insbesondere von flach einfallendem Sonnenlicht auf der Vorderseite der Abdeckscheibe, auf den Grenzflächen der Streuelemente der Streuscheibe, auf der Spiegelfläche des Reflektors und auf den Lampenkolben entsteht. Als Besonderheit ergibt sich bei einer Verkehrsampel aus ihrer Anordnung und Funktion ein oberer Störlichthalbraum und ein unterer Beobachterhalbraum, die sich nicht oder allenfalls in geringem Maße überschneiden. Diese besonderen Verhältnisse gestatten zwar die Anordnung einer Schute, die dachartig über die Verkehrsampel vorgezogen ist, um die Verkehrsleuchte vor einfallendem Sonnenlicht abzuschirmen. Gegen sehr flach und ggf. auch seitlich einfallendes Sonnenlicht hilft aber auch eine solche Schute nicht.

Der Erfindung liegt die Aufgabe zugrunde, die Signalleuchte der eingangs genannten Art so auszubilden, daß auf einfache Weise der Entstehung von Phantomlicht vorgebeugt wird, ohne daß eine entsprechende Schwächung des Signallichts in Kauf genommen werden muß, so daß die Leuchte eine Ideale Verkehrsleuchte abgibt.

Diese Aufgabe wird erfindungsgemäß dadurch gelöst, daß bei Ausbildung der Signalleuchte als Verkehrsleuchte mit einem oberen Störlichthalbraum und einem unteren Beobachterhalbraum die Streuelemente so ausgeführt sind, daß sowohl ihre unteren Hälften als auch ihre oberen Hälften geneigt von oben oder waagerecht einfallendes Fremdlicht nach unten ablenken, wobei die Ablenkung in den oberen Hälften stärker als in den unteren Hälften ist.

Durch diese Ausbildung wird - wie ohne weiteres ersichtlich - in verstärktem Maße eintretendes Fremdlicht auf die Oberseiten der Lamellen gelenkt und somit durch Absorption unschädlich gemacht. Selbst bei vergleichsweise großen Abständen zwischen den übereinander angeordneten Lamellen und bei einer geringen Lamellentiefe können bei entsprechender Ausbildung der Streuelemente praktisch alle Störlichtstrahlen aus dem oberen Störlichthalbraum auf die Oberseiten der Lamellen gelenkt werden. Lediglich diejenigen Störlichtstrahlen, die genau an der Grenze zwischen dem Störlichthalbraum und dem Beobachterhalbraum oder in einem je nach dem Einsatz der Leuchte gegebenenfalls vorhandenen Überschneidungsbereich zwischen dem Störlichtraum und dem Beobachterraum einfallen, werden dann nicht absorbiert, wenn sie auf Teile der Streuelemente auftreffen, die bestimmungsgemäß das Signallicht in die Einfallrichtung aussenden sollen. Aber auch in diesem Fall werden die Phantomlichtstärken im Vergleich zu den bisher bestehenden Verhältnissen stark herabgesetzt. Dabei erfährt das austretende Signallicht keine Schwächung, da es zwischen den im wesentlichen parallel zueinander angeordneten Lamellen hindurch austritt und erst dann durch die Streuelemente abgelenkt wird, also nicht auf die Oberseiten der Lamellen gelenkt wird. Im übrigen läßt sich die erfindungsgemäße Streuscheibe mit den in besonderer Weise geformten Streuelementen ohne Mehraufwand herstellen.

Zweckmäßige Ausgestaltungen und Weiterbildungen ergeben sich aus den Unteransprüchen. Dabei führt die Verspiegelung der Lamellenunterseiten zu einer Verstärkung des Signallichts durch Herabsetzung seiner Absorption, während mit Hilfe der vorgesehenen senkrechten Lamellen der Grundgedanke der Erfindung, einfallendes Fremdlicht verstärkt auf absorbierende Lamellenflächen zu lenken, auch im Hinblick auf das mit einer waagerechten Komponente geneigt zur optischen Achse der Leuchte einfallende Fremdlicht angewendet wird.

Nachfolgend wird die Erfindung und ihre Wirkungsweise anhand einer schematischen Zeichnung näher erläutert. Darin zeigt :
Figur 1 einen Vertikalschnitt durch die optische Achse der Signaiieuchte,
Figur 2 einen vergrößerten Teilschnitt aus Fig. 1 mit Streuelementen und den ihnen zugeordneten waagerechten Lamellen unter Fortlassung der anderen Leuchtenteile,
Figur 3 in einem weiter vergrößerten vertikalen Teilschnitt die Umlenkung eines eintretenden Fremdlichtstrahls durch ein Streuelement auf die Oberseite einer waagerechten Lamelle und
Figur 4 in einem gegenüber Fig. 1 vergrößerten horizontalen Teilschnitt ein Streuelement in Ausrichtung auf zwei einander benachbarte senkrechte Lamellen unter Weglassung sonstiger Leuchtenteile zur Verdeutlichung der seitlichen Umlenkung eintretenden Fremdlichts auf die senkrechten Lamellen.

Gemäß Fig. 1 besteht die Signalleuchte 1 aus einer Lichtquelle 2, einer Lichtbündeloptik in Form eines Reflektors 3 mit einer optischen Achse 4 und einer Streuscheibe 5. Die optische Achse 4 bzw. die durch sie verlaufende waagerechte Ebene trennt den oberen Störlichthalbraum 6 vom unteren Beobachterhalbraum 7.

Zwischen der Streuscheibe 5 und der Lichtquelle 2 sind waagerechte Lamellen 8 mit gleichmäßigen Abständen übereinander angeordnet. Diese waagerechten Lamellen 8 weisen eine absorbierende Oberseite 9 und eine verspiegelte Unterseite 10 auf. Zwischen der Streuscheibe 5 und der Lichtquelle 2 sind ebenfalls senkrechte Lamellen 11 mit gleichmäßigen Zwischenabständen angeordnet. Die waagerechten Lamellen 8 und die senkrechten Lamellen 11 sind in Richtung der optischen Achse 4 zueinander versetzt bzw. hintereinander angeordnet, können jedoch zweckmäßigerweise unter Bildung eines Gitters in einer gemeinsamen Vertikalebene angeordnet sein. Ebenfalls können die Lamellen 8 und/oder 11 jeweils gemeinsam um die optische Achse 4 drehbar sein, um je nach dem speziellen Anwendungsfall eine Einstellung vorzunehmen, bei der die Fremdlicht-bzw. Phantomlichtunterdrückung optimal ist.

Die Streuscheibe 5 weist an ihrer Innenseite Streuelemente 12 auf, die sich in waagerechter Richtung erstrecken, eine dem Abstand zwischen benachbarten waagerechten Lamellen 8 entsprechende Höhe aufweisen und jeweils auf den Zwischenraum zwischen zwei benachbarten waagerechten Lamellen 8 ausgerichtet sind. Dabei sind die Streuelemente 12 so ausgebildet, daß sie in ihrem oberen Bereich 13 im wesentlichen waagerecht einfallende Fremdlichtstrahlen stärker nach unten umlenken als in ihrem unteren Bereich 14. Dadurch ergibt sich das etwa sägezahnförmige Profil der Streuelemente 12. Die Ausbildung und Anordnung der Streuelemente 12 gegenüber den Lamellen 8, die im Abstand h zueinander angeordnet sind, ergibt sich auch aus Fig. 2.

Gemäß Fig. 3 hängt der durch den Abstand b charakterisierte Auftreffpunkt eines einfallenden Lichtstrahls L von der Ablenkung Δ ab. Es gilt : also

Dabei ist die Tiefe b_{L} einer idealen Lamelle 8 bestimmt durch den von der Einfallshöhe t abhängenden Auftreffpunkt, der am weitesten entfernt von der Streuscheibe auftrifft. Ein kleinerer Wert b_{L} bedeutet ein Auftreten von Phantomlicht.

In der praktischen Gestaltung wird man also immer eine Lamellentiefe anstreben, die möglichst in der Nähe der Tiefe einer idealen Lamelle (bₘₐₓ) liegt, so daß dann gilt :

Ferner hängt der Wert bₘₐₓ noch von der Grenze des definierten Störlichthalbraumes 6 ab, also vom flachsten Auftreffwinkel e. Grundsätzlich sind innerhalb der optischen Bedingung b_{L} = bₘₐₓ alle Formen von Streuelementen 12 zur Verwirklichung der Erfindung möglich.

Eine Verspiegelung der Lamellenunterseite ist dann wünschenswert, wenn die natürliche Streuung des ausgesandten Signallichts bzw. der beleuchtenden Optik so groß ist, daß viele Strahlen auf die Lamellenunterseite 10 auftreffen. In diesem Falle führt die Verspiegelung der Lamellenunterseite 10 zu einer Erhöhung des Leuchtenwirkungsgrades. Gleichzeitig bewirkt die unterseitige Verspiegelung und evtl. auch eine vorgesehene Strukturierung eine Vergrößerung der Tiefenstreuung und Seitenstreuung schon vor dem Durchdringen der Streuscheibe 5, so daß die Prismenwinkel der Streuelemente 12 dementsprechend kleiner gehalten werden können. Dieses wiederum bewirkt eine Verminderung des bereits von den Streuelementen 12 der Streuscheibe 5 reflektierten Fremdlichts, das als Streuscheibenphantom störend wirkt. Dieser Streuscheibenphantomeffekt beruht darauf, daß der von außen auf die Streuscheibe 5 fallende Lichtstrahl nicht nur gebrochen sondern auch reflektiert wird.

Nach Newton ist der Reflexionsgrad winkelabhängig und nimmt mit dem Einfallswinkel zu. Es gilt : Dabei sind
p = Reflexionsgrad
₈₁ = Winkel zur Flächennormalen in Medium 1
e2 - Winkel zur Flächennormalen in Medium 2.

Diese Überlegungen können besonders wichtig bei Eisenbahnsignalen mit klar durchsichtigen (ungefärbten) Streuscheiben werden, bei denen das Störlicht nicht durch die Einfärbung der Streuscheibe vermindert wird.

In einigen Fällen wird eine extreme Phantomlichtunterdrückung auch beim kleinstmöglichen Einfallswinkel des Störlichtes gefordert. Es ist auch denkbar, daß sich der Störlichtraum 6 und der Beobachterraum 7 leicht überschneiden.

Insbesondere in diesem Fällen ist es günstig, zusätzlich zu den waagerechten Lamellen 8 die senkrechten Lamellen 11 vorzusehen. Die Bedeutung dieser senkrechten Lamellen 11 für die Phantomllchtunterdrückung ergibt sich aus der Darstellung in Figur 4. Danach ist jedem Zwischenraum zwischen zwei benachbarten senkrechten Lamellen 11 ein sich in senkrechter Richtung erstreckendes Streuelement 15 zugeordnet, das wie dargestellt so geformt ist, daß es in seinem mittleren Bereich 16 einfallende Lichtstrahlen stärker als in seinem seitlichen Bereich 17 zur Seite hin auf die benachbarte Flachseite der nächstliegenden senkrechten Lamelle 11 umlenkt. Somit wird auch durch die senkrecht verlaufenden und seitlich unmittelbar aneinander anschließenden Streuelemente 15 einfallendes Fremdlicht verstärkt auf die senkrechten Lamellen 11 gelenkt und somit absorbiert und unschädlich gemacht.

Die erhöhte Phantomlichtunterdrückung durch diese seitliche Ablenkung des eintretenden Fremdlichts entspricht im wesentlichen der vorbeschriebenen Phantomlichtunterdrückung durch vertikale Umlenkung der eintretenden Fremdlichtstrahlen. Während bei der vertikalen Umlenkung jedoch die Fremdlichtstrahlen auf die Oberseiten der Lamellen und somit im wesentlichen nur nach unten umgelenkt werden sollen, stehen für jedes senkrechte Streuelement 15 zwischen zwei benachbarten senkrechten Lamellen 11 zwei absorbierende Lamellenoberflächen zur Verfügung, so daß Fig. 4 eine symmetrische Ausbildung zeigt, bei der im linken Bereich die Umlenkung seitlich nach links und im rechten Bereich seitlich nach rechts erfolgt. Auf Grund der verstärkten Umlenkung im mittleren Bereich 16 des Streuelements ergibt sich die dargestellte Form der Streuelemente 15 mit einem Im wesentlichen In der Mitte zwischen den benachbarten Lamellen 11 verlaufenden senkrechten Einschnitt. Ggf. kann jedoch auch von der symmetrischen Ausbildung abgewichen werden, ohne daß dadurch der Vorteil der erhöhten Fremdlichtabsorption zunichte geht.

Die Überlegungen zur optimalen Unterdrückung des Phantomlichtes gelten bezüglich der senkrechten Lamellen zunächst nur für eine vorgegebene Einfallsrichtung der Störlichtstrahlen, die in Fig. 4 durch Pfeile angedeutet sind. Davon abweichende Einfallsrichtungen führen - wie immer, wenn sich der Störlichtraum und der Beobachterraum überschneiden - zu etwas ungünstigeren bzw. weniger optimalen Ergebnissen.

Es kann auch wünschenswert sein, die senkrechten Lamellen ein- oder zweiseitig mit einer reflektierenden Beschichtung zu versehen und sie evtl. auch nicht parallel zum Strahlengang auszurichten. Ferner können die senkrechten Lamellen auch räumlich ausgebildet sein und winklig zueinander verlaufende Seitenflächen aufweisen. Dieses ist bei Signalen mit großer Seitenstreuung wünschenswert, um einerseits die Seitenstreuung zu erreichen, andererseits aber auch das von der Streuscheibe selbst auf Grund großer Prismenwinkel verursachte Phantomlicht zu vermindern. Es ist auch denkbar, sowohl senkrechte verspiegelte Lamellen wie senkrechte absorbierende Lamellen hintereinander anzuordnen.

Je nach vorgegebener Lichtverteilung muß die jeweils optimale Lösung für verschiedene Einfallsrichtungen überprüft werden, um die insgesamt gesehen optimale Lösung zu erhalten.

Die beleuchtende Optik kann aus einem Reflektor wie dem Reflektor 3 in Fig. 1 bestehen. Dieses ist üblicherweise bei Signalleuchten im Straßenverkehr der Fall. Die Optik kann aber auch aus einer Linse oder einem Linsensystem bestehen, wie es bei Eisenbahnsignalleuchten häufig der Fall ist. Ebenfalls sind Kombinationen aus Reflektor und Linsen möglich.

Die Streuscheibe 5 kann eben oder gewölbt sein. Die waagerechten Streuelemente 12 und die senkrechten Streuelemente 15 können sich periodisch über die gesamte Streuscheibe 5 wiederholen. Jedoch können die einzelnen Streuelemente auch unterschiedlich gestaltet sein, oder es sind Gruppen jeweils gleichartiger Streuelemente gebildet, welche die Streuscheibe 5 bedecken. Ferner kommt auch eine Ausbildung in Frage, bei der sich Gruppen wiederholen, in denen die einzelnen Streuelemente auf typische Art unterschiedlich gestaltet sind.

In all diesen Fällen werden vorteilhaft die Lamellen auf die spezielle Anordnung der Streuelemente ausgerichtet. Bei geringeren Anforderungen an die Störlichtunterdrückung aber auch bei spezieller Gestaltung der lichtbündelnden Optik kann das beschriebene Optimierungsprinzip derartig unterbrochen werden, daß einzelne Streuelemente oder Gruppen von Streuelementen ohne zugehörige Lamellen bleiben.

Die waagerechten Streuelemente 12 und die senkrechten Streuelemente 15 können in gegenseitiger Überlagerung auf einer einzigen Seite der Streuscheibe 5 oder auch einerseits auf der Vorderseite und andererseits auf der Rückseite der Streuscheibe 5 vorgesehen sein, wie es in Fig. 1 dargestellt ist. Ferner kann auch mit zwei hintereinander angeordneten Streuscheiben gearbeitet werden, von denen die eine die waagerechten Streuelemente 12 und die andere die senkrechten Streuelemente 15 aufweist.

## Patentansprüche

1. Signalleuchte mit einer Lichtquelle, einer der Lichtquelle zugeordneten Lichtbündeloptik, einer Streuscheibe (5) für das austretende Licht, die übereinander angeordnete Streuelemente (12) aufweist, deren obere Hälften geneigt von oben oder waagerecht einfallendes Fremdlicht nach unten ablenken, und mit in Höhe der Übergänge zwischen den benachbarten Streuelementen zwischen der Lichtquelle und der Streuscheibe angeordneten waagerechten Lamellen (8) mit lichtabsorbierenden Oberseiten, dadurch gekennzeichnet, daß bei Ausbildung der Signalleuchte als Verkehrsleuchte mit einem oberen Störlichthalbraum (6) und einem unteren Beobachterhalbraum (7) die Streuelemente (12) so ausgeführt sind, daß sowohl ihre untere Hälften (14) als auch ihre oberen Hälften (13) geneigt von oben oder waagerecht einfallendes Fremdlicht (L) nach unten ablenken, wobei die Ablenkung in den oberen Hälften (13) stärker als in den unteren Hälften (14) ist.

2. Signalleuchte nach Anspruch 1, dadurch gekennzeichnet, daß die Unterseiten (10) der waagerechten Lamellen (8) verspiegelt sind.

3. Signalleuchte nach Anspruch 1 oder 2, dadurch gekennzeichnet, daß die Streuscheibe (5) auch in waagerechter Richtung in nebeneinander angeordnete Streuelemente (15) unterteilt ist, daß auf die Übergänge zwischen den sich seitlich benachbarten Streuelementen (15) senkrechte Lamellen (11) ausgerichtet sind und daß die Streuelemente (15) an in Breitenrichtung unterschiedlichen Punkten einfallendes Licht verschieden stark seitlich ablenken.

4. Signalleuchte nach Anspruch 3, dadurch gekennzeichnet, daß die Streuelemente (15) in ihrem mittleren Bereich (16) einfallendes Licht stärker als in ihren beiden seitlichen Bereichen (17) zur Seite hin ablenken.

5. Signalleuchte nach Anspruch 3 oder 4, dadurch gekennzeichnet, daß die senkrechten Lamellen (11) absorbierende Oberflächen aufweisen.

6. Signalleuchte nach Anspruch 3 oder 4, dadurch gekennzeichnet, daß die senkrechten Lamellen (11) einseitig oder beidseitig verspiegelte Oberflächen aufweisen.

7. Signalleuchte nach einem der Ansprüche 3 bis 6, dadurch gekennzeichnet, daß die beiden seitlichen Oberflächen der senkrechten Lamellen (11) im waagerechten Schnitt winklig zueinander verlaufen.

8. Signalleuchte nach einem der Ansprüche 3 bis 7, dadurch gekennzeichnet, daß die senkrechten Lamellen (11) mit axialem Abstand in Richtung der Achse (4) der Lichtbündeloptik (3) zu den waagerechten Lamellen (8) versetzt angeordnet sind.

9. Signalleuchte nach einem der Ansprüche 1 bis 8, dadurch gekennzeichnet, daß die waagerechten Lamellen (8) und/oder die senkrechten Lamellen (11) jeweils insgesamt durch Verschwenken um die Achse (4) der Lichtbündeloptik (3) in eine geneigte Lage verstellbar sind.

## Claims

1. A signal lamp having a light source, light bundling optics arranges to receive light from the light source, a dispersion sheet (5) carrying dispersion elements (12) lying one above the other and being arranged such that in their upper zone horizontal incident stray light as well as from above incident stray light is bent down, and strips (8) horizontally arranged between the light source and the dispersion shield, spaced from one another, having their upper sides light absorptive with respect to incident light, characterized in that the said signal lamp is a traffic lamp the space in front thereof being divided into an upper disturbing hemisphere (6) and a lower observer's hemisphere (7), the said dispersion elements (12) being constructed such that by their upper zones (13) as well as by their lower zones (14) stray light « L which contacts them from above or in the horizontal direction is bent downward, the light which contacts the upper zone (13) of the dispersion element being bent more severely downward than the light which contacts the lower zone (14) of the dispersion element.

2. A signal lamp of Claim 1, characterized in that the under sides (10) of the horizontal strips (8) are rendered light reflective.

3. A signal lamp of claim 1 or 2, characterized in that the dispersion sheet (5) in the horizontal direction also is divided into dispersion elements (15), that vertical strips (11) are arranged at the transition between laterally adjacent transition elements (15), and that the dispersion elements (15) are arranged such that light incident in the side direction at various points is bent differently severe in lateral direction.

4. A signal lamp of Claim 3, characterized in that the central zone (16) of the dispersion elements 15 bends light laterally to a degree greater than light is bent which contacts the side zones (17), of the dispersion elements (15).

5. A signal lamp of Claim 3 or 4, characterized in that the vertical strips (11) have a light-absorptive surface.

6. A signal lamp of Claim 3 or 4, characterized in that one or both sides of the strips (11) have a light- reflective surface.

7. A signal lamp of any of Claims 3-6, characterized in that both lateral surfaces of the vertical strips (11) are arranged at an angle to one another when viewed in the vertical direction.

8. A signal lamp of Claims 3-7, characterized in that the horizontal strips (8) on the one hand and the vertical strips (11) on the other hand are arranged with axial intervals in the direction of the axis (4) of the light-bundling optics (3).

9. A signal lamp of any of Claims 1-8, characterized in that the horizontal strips (8) and/or the vertical strips (11) are adjustable in a sloping direction by means of swivelling about the axis (4).

## Revendications

1. Luminaire de signalisation comportant une source lumineuse, une optique de concentration de lumière adjointe à la source lumineuse, un écran de diffusion de la lumière sortante, qui présente des éléments diffusants superposés dont les moitiés supérieures dévient vers le bas, la lumière parasite arrivant obliquement d'en haut ou horizontalement, et des lamelles horizontales disposées à la hauteur des transitions entre les éléments diffusants voisins, entre la source lumineuse et l'écran de diffusion et dont la face supérieure absorbe la lumière caractérisée en ce que le luminaire de signalisation étant conçu sous forme de feu de circulation comportant un demi-espace supérieur de lumière parasite et un demi-espace inférieur d'observateur, les éléments diffusants sont exécutés de telle sorte que leur moitié inférieure aussi bien que leur moitié supérieure dévient vers le bas une lumière parasite arrivant obliquement d'en haut ou horizontalement, la déviation étant plus forte dans les moitiés supérieures que dans les moitiés inférieures.

2. Luminaire selon la revendication 1, caractérisé en ce que la face inférieure (10) des lamelles horizontales (8) est rendue réfléchissante.

3. Luminaire selon l'une des revendications 1 et 2, caractérisé en ce que l'écran de diffusion (5) est aussi subdivisé, en direction horizontale, en éléments diffusants (15) placés côte à côte, que sur les transitions entre les éléments diffusants (15) adjacents latéralement sont alignées des lamelles verticales (11) et que les éléments diffusants (15) dévient latéralement dans une mesure différente, la lumière arrivant en des points différents dans le sens de la largeur.

4. Luminaire selon la revendication 3, caractérisé en ce que les éléments diffusants (15) dévient latéralement la lumière atteignant leur région centrale (16) plus fortement que dans leurs deux régions latérales (17).

5. Luminaire selon l'une des revendications 3 et 4, caractérisé en ce que les lamelles verticales (11) présentent des surfaces absorbantes.

6. Luminaire selon l'une des revendications 3 et 4, caractérisé en ce que les lamelles verticales (11) présentent des surfaces réfléchissantes d'un côté ou des deux côtés.

7. Luminaire selon l'une quelconque des revendications 3 à 6, caractérisé en ce que les deux surfaces latérales des lamelles verticales (11) font un angle entre elles en coupe horizontale.

8. Luminaire selon l'une quelconque des revendications 3 à 7, caractérisé en ce que les lamelles verticales (11) sont disposées avec espacement axial dans la direction de l'axe (4) de l'optique de concentration de lumière (3) et sont décalées relativement aux lamelles horizontales (8).

9. Luminaire selon l'une quelconque des revendications 1 à 8, caractérisé en ce que les lamelles horizontales (8) et/ou les lamelles verticales (11) peuvent être réglées dans leur ensemble respectif sur une position inclinée, par pivotement autour de l'axe (4) de l'optique de concentration de lumière (3).
